# EUROPÄISCHE PATENTSCHRIFT

(11) **EP 1 886 599 B1**
(45) Veröffentlichungstag und Bekanntmachung des Hinweises auf die Patenterteilung: **22.04.2020**
(21) Anmeldenummer: 07015580.9
(22) Anmeldetag: 08.08.2007
(51) Int. Cl.: A47B 88/40, A47B 88/457

(54) **VORRICHTUNG ZUM BEWEGEN EINES ERSTEN MÖBELTEILS RELATIV ZU EINEM ZWEITEN MÖBELTEIL UND MÖBEL**
DEVICE FOR MOVING ONE PART OF A PIECE OF FURNITURE RELATIVE TO ANOTHER AND FURNITURE
DISPOSITIF DESTINÉ AU DÉPLACEMENT D'UNE PREMIÈRE PARTIE DE MEUBLE PAR RAPPORT À UNE DEUXIÈME PARTIE DE MEUBLE ET MEUBLE

(30) Priorität: 09.08.2006 DE 202006012283 U
(43) Veröffentlichungstag der Anmeldung: 13.02.2008
(73) Patentinhaber: Grass GmbH, 6973 Höchst (AT)
(72) Erfinder: Bilgeri, Reinhard, 6850 Dornbirn (AT)
(74) Vertreter: Otten, Roth, Dobler & Partner mbB Patentanwälte

(56) Entgegenhaltungen:
- EP-A1- 0 799 788
- EP-A2- 1 264 955
- WO-A1-2004/100717
- US-B1- 6 419 603

## Beschreibung

Die Erfindung betrifft eine Vorrichtung nach dem Oberbegriff des Anspruchs 1 und ein Möbel gemäß Anspruch 16.

### Stand der Technik

Vorrichtungen mit einer Antriebseinheit zum Bewegen von Möbelteilen, mit einem flexiblen, langgestreckten Übertragungselement zum Aufbringen einer Antriebswirkung auf das zu bewegende Möbelteil sind bereits bekannt. Beispielsweise zeigt die WO 2006/029894 A1 eine Vorrichtung insbesondere zum Verschieben bzw. Öffnen wenigstens einer Schublade, einer Klappe oder einer Tür. Als Übertragungsmittel kann ein Zug-Druck-Kabel vorgesehen sein, das eine Verschiebebewegung des bewegbaren ersten Möbelteils ermöglicht. Das Zug-Druck-Kabel kann beispielsweise in einem Führungsrohr aufgenommen sein, welches im Bereich einer Führungsschiene zur Führung einer Schublade vorgesehen ist.

### Aufgabe und Vorteile der Erfindung

Aufgabe der vorliegenden Erfindung ist es, eine Vorrichtung bzw. ein Möbel bereitzustellen, bei welchem das Übertragungselement kompakter untergebracht bzw. effektiver eingesetzt werden kann.

Diese Aufgabe wird ausgehend vom Oberbegriff des Anspruchs 1 durch den Anspruch 1 gelöst. In den Unteransprüchen sind vorteilhafte und zweckmäßige Weiterbildungen der Erfindung aufgezeigt.

Die Erfindung geht aus von einer Vorrichtung zum Bewegen eines ersten Möbelteils relativ zu einem zweiten Möbelteil mit einer Antriebseinheit mittels derer das erste Möbelteil relativ zum zweiten Möbelteil angetrieben bewegbar ist, wobei Übertragungsmittel mit einem flexiblen langgestreckten Übertragungselement für das Aufbringen einer Antriebswirkung auf das erste Möbelteil vorgesehen sind, so dass Druckkräfte und/oder Zugkräfte zur Bewegung des ersten Möbelteils übertragbar sind. Ein wesentlicher Aspekt der Erfindung liegt darin, dass das Übertragungselement über wesentliche Abschnitte mit einem in Längserstreckung ausgerichteten zumindest annähernd ebenen Flachabschnitt versehen ist. Das Übertragungselement kann über seine gesamte Längserstreckung mit einem durchgängigen Flachabschnitt oder auch abschnittsweise bzw. mit mehreren voneinander beabstandeten flachen Abschnitten versehen sein, ggf. auf einer Seite oder auf unterschiedlichen Seiten des Übertragungselementes. Der Flachabschnitt kann beispielsweise auf zwei gegenüberliegenden Seiten des Übertragungselements ausgestaltet sein. Insbesondere kann der Flachabschnitt bzw. die Abflachung durch nicht flache bzw. ebene Abschnitte unterbrochen sein.

Mit dem vorgeschlagenen Übertragungselement kann dieses besonders effektiv zur Aufbringung der Antriebswirkung eingesetzt werden und ist zudem besonders platzsparend unterbringbar.

Des Weiteren kann das erfindungsgemäße Übertragungselement vergleichsweise einfach gebogen, umgelenkt bzw. gefaltet werden, was beispielsweise für eine Hin- bzw. Herbewegung des Übertragungselements beim Bewegen des ersten Möbelteils vorteilhaft ist. Zum Beispiel kann dadurch der Teil des Übertragungselements, welcher nicht im ausgefahrenen bzw. ausgeschobenen Zustand ist, auf engsten Raum untergebracht werden.

Zudem ist es von Vorteil, dass durch das erfindungsgemäße Übertragungselement nahezu keine Reibproblematik bzw. kein Verhaken von miteinander in Anlage befindlichen Abschnitten des Übertragungselementes auftritt, beispielsweise in einem Aufrollzustand. Auch lassen sich insbesondere Störungen bzw. Verkeilungen zwischen Abschnitten des Übertragungselementes beispielsweise in Umlenkungsbereichen bzw. Umwickelbereichen des Übertragungselementes dadurch vermeiden. Bei bekannten Übertragungselementen zur Aufbringung von Druck- bzw. Zugkräften zur Bewegung des ersten Möbelteils können diese Elemente miteinander verkeilen, insbesondere wenn diese eine profilierte z.B. eine spiralförmige Außenkontur zeigt.

Grundsätzlich sind verschiedene Materialien für das insbesondere teilflexible Übertragungselement geeignet. Beispielsweise kann das Übertragungselement aus Kunststoff, Metall oder einer Kombination aus diesen Materialien bestehen.

Außerdem kann das vorgeschlagene Übertragungselement mittels unterschiedlicher Kraftübertragungsorgane oder -getriebe bewegt werden, beispielsweise einem Ritzel, einer Spindel einem Schnecken- oder Schraubenantrieb, beispielsweise mit schräger Verzahnung angetrieben werden.

Ein weiterer Aspekt der Erfindung liegt darin, dass das Übertragungselement aus mehreren, insbesondere zwei Elementteilen gebildet ist, wobei die Elementteile für das Aufbringen der Antriebswirkung miteinander in Anlage gebracht werden. Ein Elementteil ist insbesondere unabhängig von einem anderen Elementteil ablegbar, auf- oder abrollbar bzw. einzeln antreibbar bzw. unterbringbar. Damit kann insgesamt z.B. eine räumliche Trennung der Elementteile realisiert werden. Insbesondere muss ein Elementteil nur zur Aufbringung einer Antriebswirkung mit einem oder mehreren anderen Elementteilen in Anlage gebracht werden. Denn für die Aufbringung der Antriebswirkung kann es notwendig sein, vergleichsweise hoch mechanisch belastbare Übertragungselemente bereitzustellen. Dies kann zum Beispiel durch mehrere separate Elementteile erreicht werden, die so zueinander in Anlage gebracht werden, dass dieser Verbund eine deutlich höhere mechanische Belastbarkeit bzw. höhere Kräfte übertragen kann, als dies die einzelnen Elementteile können. Dabei ist es von Vorteil, dass jedes vereinzelte Elementteil unabhängig von einem anderen geführt, gelagert bzw. angeordnet sein kann.

Prinzipiell ist es möglich, dass sämtliche Elementteile gleichartig aufgebaut sind oder unterschiedliche Elementteile miteinander in Anlage bringbar sind. Insbesondere sind die Elementteile so aufeinander abgestimmt, dass sie vergleichsweise einfach und platzsparend miteinander in Anlage bringbar sind, z.B. puzzleartig bzw. ohne nennenswerte Spaltbereiche, und auch problemlos wieder trennbar sind.

Prinzipiell ist es auch denkbar, dass ein Elementteil oder auch mehrere Elementteile unterschiedlich zu anderen Elementteilen ausgebildet sind, beispielsweise im Hinblick auf Form und/oder Materialeigenschaften.

Ein weiterer wesentlicher Aspekt der Erfindung liegt darin, dass eine Wickeleinrichtung zum Auf- und/oder Abwickeln des Übertragungselements vorgesehen ist. Durch eine Wickeleinrichtung lässt es sich besonders vorteilhaft realisieren, dass das Übertragungselement auf engstem Raum positioniert bzw. kompakt gespeichert bzw. aufgewickelt werden kann bzw. bei Bedarf durch Abwickeln schnell und ohne eine höhere Kraftaufbringung ausgefahren werden kann. Beispielsweise kann das Übertragungselement mit der Wickeleinrichtung bei eingefahrenem bzw. geschlossenem ersten Möbelteil in einem Ablagebereich auf engstem Raum untergebracht sein, ggf. in einer Aufnahmeeinrichtung, zum Beispiel zum Schutz vor Verschmutzung oder Beschädigung bzw. in einer Möbelwandung versenkt. Zum Bewegen des ersten Möbelteils wird das Übertragungselement insbesondere ebenfalls mittels der Wickeleinrichtung oder durch eine andere Vorrichtung abgewickelt bzw. aus der Ablageposition ausgefahren. Dabei wird in der Regel nur der Teil des Übertragungselements abgewickelt, welcher auch für die Bereitstellung der Antriebswirkung notwendig ist. Der restliche, nicht benötigte Abschnitt des Übertragungselements kann von der Wickeleinrichtung unbeeinflusst aufgewickelt in einem Ablagebereich abgelegt bleiben.

Weiter wird eine Variante vorgeschlagen, wonach ein Getriebe vorgesehen ist, welches beim Aufbringen der Antriebswirkung mit dem Übertragungselement insbesondere mit dem Flachabschnitt zusammenwirkt, ggf. auch noch zusätzlich mit einem weiteren Abschnitt des Übertragungselements. Dabei lassen sich unterschiedliche Getriebetypen einsetzen. Das Getriebe ist insbesondere auf die spezielle Art und Form des gewählten Übertragungselements abgestimmt, wobei insbesondere der Flachabschnitt dazu dient, das Übertragungselement über die Antriebseinheit zu bewegen bzw. auf- und abzurollen.

Insbesondere kann das Getriebe eine Gegenfläche besitzen, welche mit dem Flachabschnitt des Übertragungselements insbesondere im Reibschluss zusammenwirken kann. Ein solches Getriebe kann durch eine Reibrolle oder -walze gebildet sein.

In einer vorteilhaften Ausgestaltung des Erfindungsgegenstandes ist das Übertragungselement mit einer Eingreifkontur zum Eingreifen des Getriebes versehen. So kann eine besonders zuverlässige Kraftübertragung für die Bewegung des Übertragungselements und damit des ersten Möbelteils realisiert werden. Als Eingreifkontur kommt beispielsweise ein Zahn- oder Wellenprofil in Betracht das z.B. falls gewünscht auch selbsthemmend sein kann.

Besonders bevorzugt ist es, dass das Übertragungselement zumindest eine Durchbrechung aufweist. Mit einer Durchbrechung lässt sich auf einfache Weise und unter Materialeinsparung erreichen, dass die Antriebswirkung auf das Übertragungselement sicher und mit einfachen Mitteln übertragbar ist, insbesondere reib- , kraft- und/oder formschlüssig. Beispielsweise können an dem antreibenden Getriebe entsprechend auf die Durchbrechungen abgestimmte Gegenabschnitte vorhanden sein, welche durch Eingriff in die Durchbrechungen eine Antriebskraft bzw. ein Antriebsmoment auf das Übertragungselement übertragen kann.

Besonders bevorzugt ist es, dass im Übertragungselement Versteifungsmittel vorgesehen sind. Durch bevorzugt im Übertragungselement eingearbeitete Versteifungsmittel, lässt sich die Stabilität des Übertragungselements bzw. dessen Flexibilität beeinflussen bzw. genau abstimmen. Je nach Art bzw. Anzahl der Versteifungsmittel sind unterschiedliche Versteifungsgrade des Übertragungselemente einrichtbar. Beispielsweise kann ein Versteifungsdraht oder ein Versteifungsband als Versteifungsmittel eingesetzt werden, was aus einem robusten aber dennoch in gewissem Maß flexiblen, beispielsweise Metall- oder Kunststoffmaterial besteht.

In einer außerdem vorteilhaften Ausführungsform des Erfindungsgegenstandes ist das Übertragungselement als Band ausgebildet, insbesondere als Flachband. Ein Band bzw. flaches Band mit vergleichsweise geringer Höhe ist einfach herstellbar, benötigt vergleichsweise wenig Bauraum bzw. ist teils formbedingt vorteilhaft sowohl auf Druck bzw. Zug in Richtung der flächigen Erstreckung beanspruchbar als auch teilflexibel senkrecht dazu. Zudem lässt sich ein Flachband ohne Weiteres sehr kompakt auf- bzw. abwickeln bzw. kann in Form einer Spirale abgelegt werden. Insbesondere ist es von Vorteil, wenn das Flachband beidseitig wenigstens großteils flächig ausgebildet ist. Zudem können in einem Flachband ohne größeren Aufwand beispielsweise in einem mittleren Bereich Ausnehmungen oder sonstigen Konturen ausgestaltet werden. Insbesondere kann ein beidseitig ausgebildetes Flachband mit rechteckförmigen Öffnungen versehen sein, welche regelmäßig voneinander beabstandet sind. Außerdem kann auch ein Flachband mit einem in der Mitte vertieften Abschnitt vorgesehen sein, im Querschnitt U-förmig, wobei am Grund der U-Form eine Durchbrechung ausgebildet ist. Außerdem kann in einem Flachband ein Versteifungsmittel bzw. beispielsweise ein Versteifungsdraht oder ein Versteifungsband eingearbeitet sein.

In einer alternativen vorteilhaften Ausgestaltung des Erfindungsgegenstandes ist das Übertragungselement als Kabel mit einem abgeplattetem Außenabschnitt ausgestaltet. Ein Kabel mit Abplattungsbereichen lässt sich zum Beispiel besonders einfach aus einem im Querschnitt annähernd runden länglichen Element herstellen, das in vielfältiger Ausgestaltung als handelsüblicher Werkstoff zur Verfügung steht, indem ein abgeplatteter Außenabschnitt daran ausgebildet wird. Der abgeplattete Außenabschnitt kann insbesondere zur Aufbringung der Antriebskraft von der Antriebseinheit auf das Übertragungselement dienen.

Besonders bevorzugt ist es, wenn Umlenkmittel zum Umlenken des Übertragungselements vorhanden sind. Damit kann das Übertragungselement räumlich betrachtet in unterschiedlichen Richtungen orientiert werden, insbesondere positioniert bzw. bewegt werden. Beispielsweise kann das Übertragungselement beim Auf- bzw. Abwickeln entlang einer Umlenkung in eine gewünschte bzw. beliebige Richtung umgelenkt werden.

Bevorzugt weist das Übertragungselement einen im Wesentlichen steifen Abschnitt auf, welcher aus mehreren miteinander in Anlage befindlichen flexiblen Teilen gebildet ist. Das Übertragungselement kann bevorzugt insbesondere über einen Endabschnitt versteift bzw. deutlich weniger flexibel als andere Bereiche ausgestaltet sein, um zum Beispiel eine effektive Kraftübertragung vom Endabschnitt des Übertragungselements auf das erste bewegbare Möbelteil zu ermöglichen oder ein Abknicken bei Belastung zu vermeiden. Dabei ist es von Vorteil, wenn dieser steife Abschnitt durch flexible Teile des Übertragungselements gebildet wird, so dass das Auf- bzw. Abwickeln der Einzelstränge gut funktionieren kann, aber auch ein z.B. seilartig aus den Einzelsträngen verwundenes Teilstück relativ steif sein kann, insbesondere ein nicht zwingend auf- oder abzuwickelndes Endstück des Übertragungselements. Beispielsweise ist es auch denkbar, dass vergleichsweise kurze Abschnitte über die Länge des Übertragungselementes verteilt derartig versteift sind bzw. dazwischen nahezu vollflexibel sind, um z.B. die gewünschte Gesamtstabilität des Übertragungselementes zu erhalten.

Weiter ist es von Vorteil, dass das Übertragungselement zumindest zwei voneinander getrennte Elementteile umfasst, welche insbesondere nach dem Reißverschluss-Prinzip miteinander in Anlage bringbar sind. Durch ein solches Kopplungssystem können getrennt voneinander befindliche Elementteile fest miteinander in eine Funktionseinheit überführt bzw. aus dieser wieder zurück versetzt werden, ohne dass auf eine gewisse Flexibilität der fest zusammengelegten Elementteile verzichtet werden muss. Grundsätzlich können die Elementteile auch auf eine andere Art zusammengeführt und wieder getrennt werden, z.B. durch Verdrillen, Umwickeln, gegenseitiges Anklemmen oder dergleichen. Mit einem entsprechenden Kopplungssystem bzw. -element können die getrennten Elementteile exakt positioniert zueinander zusammengeführt und miteinander verrastet bzw. wieder entrastet werden. Bevorzugt ist ein solches Kopplungs- oder Zusammenführungselement als Teil des Getriebes ausgestaltet, welches auch die Antriebskraft von der Antriebseinheit auf das Übertragungselement überträgt. Bei Verwendung von einem Übertragungselement aus mehreren Elementteilen ist es vorteilhaft, wenn die Wickelvorrichtung jedes der Elementteile auf- bzw. abwickeln kann, so dass die voneinander getrennten Elementteile relativ wenig Platz benötigen.

In einer überdies bevorzugten Ausführungsform des Erfindungsgegenstandes umfasst das Übertragungselement zumindest zwei Bänder, welche jeweils zumindest auf einer Seite ausgebildete Eingriffmittel aufweisen. Ein derartiges Band lässt sich vergleichsweise kompakt unterbringen und kann über die Eingriffmittel mit den Eingriffmitteln des anderen Bandes in Eingriff gebracht werden, um einen festen Verbund aus den beiden Bändern auszubilden. Dazu kann es beispielsweise lediglich auf einer Seite eines Flachbandes notwendig sein, entsprechende Eingriffmittel vorzusehen, wobei die andere nach außen gerichtete Seite den Flachabschnitt ausbilden kann, über den insbesondere die Übertragung der Antriebskraft auf das Übertragungselement erfolgen kann, in der Regel bei beiden Bändern bzw. über beide Flachabschnitte.

Weiter wird vorgeschlagen, dass das Übertragungselement aus zumindest zwei flexiblen Bändern mit jeweils auf einer Seite ausgebildeten Zähnen gebildet ist, wobei die Zähne eines Bandes auf die Zähne des jeweils anderen Bandes so abgestimmt sind, dass die beiden Bänder über die Zähne miteinander in Eingriff bringbar sind. So kann mit vergleichsweise einfachen Mitteln ein Band, insbesondere ein Flachband mit einem entsprechenden weiteren Band bzw. Flachband zu einer Übertragungseinheit bzw. zu einem Übertragungselement zusammengefügt werden, welches vergleichsweise große Kräfte übertragen kann, insbesondere in Längsrichtung der Bänder und trotzdem flexibel ist. Um das Band möglichst flach bzw. platzsparend zu gestalten, können die Zähne insbesondere im Niederprofil ausgestaltet sein, z.B. in der Höhe etwa der Banddicke entsprechen, an welchem die Zähne z.B. einseitig ausgebildet sind.

Weiter ist es von Vorteil, dass die mehreren Elementteile zumindest abschnittsweise jeweils separat auf- bzw. abwickelbar sind. Damit kann ein vergleichsweise stabiles Übertragungselement aus mehreren einzelnen Elementteilen aufgebaut werden, welche aus Platzgründen vorteilhaft einzeln unterbringbar sind. Insbesondere kann jedes der Elementteile separat auf- bzw. abgewickelt werden. In der Regel werden sämtliche Elementteile einzeln aufgewickelt und beim Abwickeln alle miteinander zusammengeführt, so dass dieser Verbund über die Antriebseinheit Zug- bzw. Druckkräfte auf das erste Möbelteil übertragen kann.

Die Erfindung geht außerdem aus von einem Möbel mit einem ersten Möbelteil, das relativ zu einem zweiten Möbelteil angetrieben bewegbar ist, insbesondere mit einer über eine Antriebseinheit angetrieben bewegbaren Schublade, Klappe oder Tür, wobei im Falle der Schublade eine Führungseinheit zur Führung der Schublade an einem Möbelkorpus vorhanden ist. Erfindungsgemäß ist das Möbel mit einer der vorgenannten Vorrichtungen ausgestattet. Damit lassen sich die oben genannten Vorteile bei einem entsprechenden Möbel erzielen.

### Figurenbeschreibung

In den Zeichnungsfiguren sind verschiedene Ausführungsbeispiele der Erfindung stark schematisiert gezeigt und unter Angabe weiterer Vorteile und Merkmale näher beschrieben.

Im Einzelnen zeigt:
- Figur 1: einen Ausschnitt eines als Flachband ausgebildeten erfindungsgemäßen Übertragungselementes in Draufsicht und im Querschnitt,
- Figur 2 und 3: zwei weitere Ausführungsformen eines jeweils als Flachband ausgebildeten Übertragungselementes im Querschnitt,
- Figur 4: einen Ausschnitt eines erfindungsgemäßen Übertragungselementes in Draufsicht,
- Figur 5: einen Ausschnitt eines erfindungsgemäßen runden Übertragungselementes in Draufsicht und im Querschnitt,
- Figur 6: einen Ausschnitt eines weiteren Übertragungselementes in Seitenansicht und im Querschnitt,
- Figur 7: einen Ausschnitt einer erfindungsgemäßen Anordnung in perspektivischer Ansicht stark schematisiert mit einem Elektromotor und einer daran angeordneten Getriebeeinheit im Zusammenspiel mit zwei miteinander in Anlage gebrachten Übertragungselementen,
- Figur 8: einen Ausschnitt eines Längsschnitts durch die beiden in Anlage befindlichen Elementteile gemäß der Linie B-B in Figur 7,
- Figur 9: einen Querschnitt gemäß der Linie A-A durch die in Figur 8 gezeigte Anordnung und
- Figur 10: eine stark schematisierte weitere Anordnung mit einer Antriebs- und Getriebeeinheit und einem von diesen auf- bzw. abwickelbaren Übertragungselement.

Figur 1 zeigt ein vergleichsweise einfach aufgebautes Übertragungselement im Ausschnitt in Form eines Flachbandes 1 mit im Wesentlichen rechteckigem Querschnitt. Insbesondere für das Zusammenspiel mit einer Antriebseinheit bzw. einer Getriebeeinheit weist das Flachband 1 regelmäßig zueinander beabstandete Rechtecköffnungen 2 auf, welche in etwa mittig im Flachband 1 ausgebildet sind. Als mit dem Flachband 1 zusammenwirkendes Getriebe kann beispielsweise ein Zahnrad vorgesehen sein (nicht dargestellt), welches am Außenumfang Eingreifzähne zeigt, die passend in die Rechtecköffnungen 2 eingreifen können.

Figur 2 zeigt im schematisierten Querschnitt ein weiteres Flachband 3, welches ähnlich zum Flachband 1 ausgebildet ist. Im Flachband 3 sind zwei etwa parallel verlaufende Versteifungsdrähte 5 in Längsrichtung des Flachbandes 3 eingebettet. Das Flachband 3 ist beispielhaft U-förmig im Querschnitt, wobei Öffnungen 4 im tiefer liegenden Bereich zwischen den beiden U-Schenkeln für insbesondere den Eingriff eines nicht gezeigten Getriebes ausgebildet sind.

Eine weitere alternative Ausgestaltungsform des erfindungsgemäßen Übertragungselements in Form eines Flachbandes 6 zeigt Figur 3 im Querschnitt. Das Flachband 6 weist wiederum Öffnungen 7 für insbesondere den Eingriff eines nicht gezeigten Getriebes auf, wobei eine der Öffnungen 7 zu erkennen ist, die in einem erhöhten mittleren Bereich des. Flachbands 6 ausgestaltet ist. Außen seitlich am Flachband 6 sind Versteifungselemente 8 ausgestaltet. Eine im Figur 3 unten liegenden Flachseite 9 des Flachbands 6 ist etwas nach innen gewölbt ausgeformt.

Eine weitere alternative Ausbildung eines Flachbandes 10 zeigt Figur 4 abschnittsweise in einer Draufsicht. Das Flachband 10 umfasst einen durchgängig daran bzw. darin untergebrachten Versteifungsdraht 11, welcher schraffiert angedeutet ist. Die beiden Schmalseiten des Flachbandes 10 sind profiliert und im gezeigten Beispiel in der Draufsicht mit rechteckförmigen Erhöhungen bzw. Einbuchtungen 10a versehen, welche in regelmäßiger Anordnung ausgestaltet sind und in die insbesondere ein Getriebe eingreifen kann.

Ein weiteres Ausführungsbeispiel eines erfindungsgemäßen Übertragungselements in Teilansicht in Draufsicht bzw. im Querschnitt ist in Figur 5 dargestellt. In dem als ein Rundkabel 12 ausgebildeten Übertragungselement sind insbesondere für den Eingriff eines Getriebes Rechtecköffnungen 13 gleichmäßig voneinander beabstandet etwa mittig im Rundkabel 12 ausgeformt.

Aus Figur 6 ist stark schematisiert ein Zug-Druck-Kabel 14 gezeigt, welches auf einer Seite abgeflachte Abschnitte 15 aufweist, die von regelmäßig voneinander beabstandeten halbrunden rinnenförmigen Vertiefungen 16 unterbrochen sind. Die Vertiefungen 16 des Zug-Druck-Kabels 14 sind quer zur Längserstreckung des Zug-Druck-Kabels 14 ausgerichtet und können z.B. zum Eingriff eines Getriebeabschnitts dienen.

Prinzipiell sind eine Vielzahl von unterschiedlichen Formen bzw. Ausgestaltungen der Übertragungselemente denkbar. Die Flachbänder 1, 3, 6, 10 bzw. das Zug-Druck-Kabel 14 können dabei aus unterschiedlichen Materialien beispielsweise Kunststoff, Metall bzw. aus einem Verbundwerkstoff bestehen.

Eine weitere stark schematisch gezeigte Anordnung mit einem Elektromotor 17 zum Antrieb eines Zahnritzels 18 und einem mit diesem kämmenden Zahnrad 19 zeigt Figur 7. In Figur 7 sind verschiedene Teile nicht dargestellt, z.B. eine Auf- und Abwickelvorrichtung und Führungsmittel für die Bänder 25, 26, Befestigungsmittel, Zuleitungen für den Elektromotor 17 oder z.B. benachbarte Möbelteile. Am Zahnritzel 18 und am Zahnrad 19 ist ein axial nach innen im Durchmesser abgesetztes Reibrad 20 bzw. 21 ausgebildet. Zwischen etwas voneinander beabstandeten außenumfänglichen Seiten der Reibräder 20 und 21 ist ein Doppelband 22 durch die Drehung der Reibräder 20 und 21 durchgeführt und hin- und herbewegbar. Das Doppelband 22 ist nur teilweise bzw. teils freigeschnitten gezeigt. Dabei kommt eine obere Flachseite 23 und eine untere Flachseite 24 des Doppelbandes 22 in Anlage mit den umfänglichen ringstreifenförmigen Außenseiten der Reibräder 20 und 21. Die Flachseite 23 bildet eine Seite des Zahnbandes 25, auf dessen anderen Seite Zähne 25a ausgeformt sind. Auf gleiche Weise ist das Zahnband 26 aufgebaut, mit der Flachseite 24 auf einer Seite und Zähnen 26a auf der anderen Seite. Die Zahnbänder 25, 26 können ähnlich dem Reißverschlussprinzip mit ihren die Zähne 25a bzw. 26a aufweisenden Seiten miteinander verzahnt bzw. formschlüssig verbunden werden. Dazu können die Zähne 25a, 26a in ihrer Form bzw. in ihren Abmessungen aufeinander abgestimmt sein, beispielsweise die gleiche Zahnhöhe bzw. miteinander in Anlage bringbare konische Flanken mit abgerundeten Kanten, wie z.B. in Figur 9 dargestellt, aufweisen.

Figur 8 zeigt ausschnittsweise eine Schnittansicht gemäß der Linie B-B in Figur 7 durch das Doppelband 22 mit ineinander verzahnten Zahnbändern 25 und 26, wobei Figur 8 lediglich eine Schnittebene parallel zu den Flachseiten 23, 24 der Zahnbänder 25, 26 durch die Zähne 25a bzw. Zähne 26a zeigt. Die Zähne 25a des Flachbandes 25 sind in dessen Längs- und Querrichtung versetzt, ebenso die Zähne 26a des Zahnbandes 26.

Das Reibrad 20 kann durch den Elektromotor 17 beispielsweise in Richtung P1 in Drehung versetzt werden, bzw. somit das Reibrad 21 in die entgegengesetzte Drehrichtung, so dass gemäß Figur 7 das im Reißverschluss gebildete Doppelband 22 aus den Zahnbändern 25 und 26 nach vorne in Richtung P2 bewegt wird, und beispielsweise eine Schublade nach vorne in ausgezogene Position verschieben kann. Soll die nicht dargestellte Schublade aus der ausgezogenen Position zurück in eine eingeschobene Position gebracht werden, muss die Drehrichtung des Reibrades 20 bzw. des Reibrades 21 umgekehrt werden. Dadurch wird auch das Doppelband 22 entgegen der Pfeilrichtung P2 zurückbewegt und über eine nicht näher dargestellte Aufwickelvorrichtung aufgewickelt.

Figur 7 zeigt außerdem die teilweise aufgewickelten nicht als Doppelband 22 untergebrachte Abschnitte des Zahnbandes 25 und 26. Beispielsweise sind die Zahnbänder 25 und 26 schneckenförmig bzw. spiralförmig aufgewickelt und so platzsparend angeordnet.

Figur 10 zeigt eine stark schematisierte alternative Ausgestaltung zum Auf- bzw. Abwickeln eines Zahnbandes 27 mit nur schematisch in einem Teilbereich daran ausgebildeten Zähnen 27a. Das Zahnband 27 ist beispielsweise als Stahlband mit Prägungen zur Ausbildung der Zähne 27a ausgestaltet. Hierbei kann beispielsweise über einen Motor 28 und eine Spindel bzw. Schraube 29, welche in Eingriff mit dem Zahnband 27 steht, das Zahnband 27 auf- bzw. abgewickelt werden.

### Bezugszeichenliste:

- 1.: Flachband
- 2: Rechtecköffnung
- 3: Flachband
- 4: Öffnung
- 5: Versteifungsdraht
- 6: Flachband
- 7: Öffnung
- 8: Versteifungselement
- 9: Flachseite
- 10: Flachband
- 10a: Einbuchtung
- 11: Versteifungsdraht
- 12: Rundkabel
- 13: Rechtecköffnungen
- 14: Zug-Druck-Kabel
- 15: Abschnitt
- 16: Vertiefung
- 17: Elektromotor
- 18: Zahnritzel
- 19: Zahnrad
- 20: Reibrad
- 21: Reibrad
- 22: Doppelband
- 23: Flachseite
- 24: Flachseite
- 25: Zahnband
- 25a: Zahn
- 26: Zahnband
- 26a: Zahn
- 27: Zahnband
- 27a: Zahn
- 28: Motor
- 29: Schraube

## Patentansprüche

1. Möbel mit einem ersten Möbelteil, das relativ zu einem zweiten Möbelteil angetrieben bewegbar ist, mit einer Vorrichtung zum Bewegen des ersten Möbelteils relativ zu dem zweiten Möbelteil und mit einer Antriebseinheit (17) mittels derer das erste Möbelteil relativ zum zweiten Möbelteil angetrieben bewegbar ist, wobei Übertragungsmittel mit einem flexiblen langgestreckten Übertragungselement für das Aufbringen einer Antriebswirkung auf das erste Möbelteil vorgesehen sind, wobei Druckkräfte und/oder Zugkräfte zur Bewegung des ersten Möbelteils mittels des Übertragungselements übertragbar sind, wobei das Übertragungselement (1, 3, 6, 10, 14, 22, 27) über wesentliche Abschnitte mit einem in Längserstreckung ausgerichteten zumindest annähernd ebenen Flachabschnitt versehen ist, dadurch geennzeichnet, dass eine Wickeleinrichtung zum Auf- und/oder Abwickeln des Übertragungselements (1, 3, 6, 10, 12, 14, 22, 27) vorgesehen ist.

2. Möbel nach dem Anspruch 1, **dadurch gekennzeichnet, dass** das Übertragungselement (22) aus mehreren, insbesondere zwei Elementteilen (25, 26) gebildet ist, wobei die Elementteile (25, 26) für das Aufbringen der Antriebswirkung miteinander in Anlage gebracht werden.

3. Möbel nach einem der vorhergehenden Ansprüche, **dadurch gekennzeichnet, dass** ein Getriebe (20, 21) vorgesehen ist, welches beim Aufbringen der Antriebswirkung mit dem Übertragungselement (22) insbesondere mit dem Flachabschnitt (25a, 26a) zusammenwirkt.

4. Möbel nach dem vorhergehenden Anspruch 3, **dadurch gekennzeichnet, dass** das Übertragungselement (1, 3, 6, 10, 12, 14, 27) mit einer Eingreifkontur zum Eingreifen des Getriebes versehen ist.

5. Möbel nach einem der vorhergehenden Ansprüche, **dadurch gekennzeichnet, dass** das Übertragungselement (1, 3, 6, 12) zumindest eine Durchbrechung (2, 4, 7, 13) aufweist.

6. Möbel nach einem der vorhergehenden Ansprüche, **dadurch gekennzeichnet, dass** im Übertragungselement (3, 6, 10) Versteifungsmittel (5, 8, 11) vorgesehen sind.

7. Möbel nach einem der vorhergehenden Ansprüche, **dadurch gekennzeichnet, dass** das Übertragungselement als Band (1, 3, 10, 22) ausgebildet ist.

8. Möbel nach einem der vorhergehenden Ansprüche, **dadurch gekennzeichnet, dass** das Übertragungselement als Kabel (14) mit einem abgeplatteten Außenabschnitt (15) ausgestaltet ist.

9. Möbel nach einem der vorhergehenden Ansprüche, **dadurch gekennzeichnet, dass** Umlenkmittel zum Umlenken des Übertragungselements (1, 3, 6, 10, 12, 14, 22, 27) vorhanden sind.

10. Möbel nach einem der vorhergehenden Ansprüche, **dadurch gekennzeichnet, dass** das Übertragungselement einen im Wesentlichen steifen Abschnitt aufweisen, welcher aus mehreren miteinander in Anlage befindlichen flexiblen Teilen gebildet ist.

11. Möbel nach einem der vorhergehenden Ansprüche, **dadurch gekennzeichnet, dass** das Übertragungselement zumindest zwei voneinander getrennte Elementteile (25, 26) umfasst, welche insbesondere nach dem Reißverschluss-Prinzip miteinander in Anlage bringbar sind.

12. Möbel nach einem der vorhergehenden Ansprüche, **dadurch gekennzeichnet, dass** das Übertragungselement zumindest zwei Bänder (25, 26) umfasst, welche jeweils auf zumindest einer Seite ausgebildete Eingriffmittel (25a, 26a) aufweisen.

13. Möbel nach einem der vorhergehenden Ansprüche, **dadurch gekennzeichnet, dass** das Übertragungselement aus zumindest zwei flexiblen Bändern (25, 26) mit jeweils auf einer Seite ausgebildeten Zähnen (25a, 26a) gebildet ist, wobei die Zähne (25a) eines Bandes (25) auf die Zähne (26a) des jeweils anderen Bandes (26) so abgestimmt sind, dass die beiden Bänder (25, 26) über die Zähne (25a, 26a) miteinander in Eingriff bringbar sind.

14. Möbel nach dem vorhergehenden Anspruch 2, **dadurch gekennzeichnet, dass** die mehreren Elementteile (25, 26) zumindest abschnittsweise jeweils separat auf- bzw. abwickelbar sind.

## Claims

1. Item of furniture with a first furniture part which can be moved by driving relative to a second furniture part, with a device for moving the first furniture part relative to the second furniture part and with a drive unit (17) by means of which the first furniture part can be moved by driving relative to the second furniture part, wherein transfer means with a flexible elongated transfer element are provided for applying a driving action to the first furniture part, wherein pressure forces and/or tensile forces can be transferred for moving the first furniture part by means of the transfer element, wherein the transfer element (1, 3, 6, 10, 14, 22, 27) is provided over essential sections with an at least approximately flat surface portion aligned in longitudinal extension, **characterised in that** a winding device is provided for winding and/or unwinding the transfer element (1, 3, 6, 10, 12, 14, 22, 27).

2. Item of furniture according to claim 1, **characterised in that** the transfer element (22) is formed from a plurality, in particular two, element parts (25, 26), wherein the element parts (25, 26) are moved to fit against one another for the application of the driving action.

3. Item of furniture according to any of the preceding claims, **characterised in that** a gear (20, 21) is provided which on the application of the driving action cooperates with the transfer element (22) in particular with the flat portion (25a, 26a).

4. Item of furniture according to the preceding claims 3, **characterised in that** the transfer element (1, 3, 6, 10, 12, 14, 27) is provided with an engaging contour for engaging the gear.

5. Item of furniture according to any of the preceding claims, **characterised in that** the transfer element (1, 3, 6, 12) has at least one breakthrough (2, 4, 7, 13).

6. Item of furniture according to any of the preceding claims, **characterised in that** reinforcing means (5, 8, 11) are provided in the transfer element (3, 6, 10).

7. Item of furniture according to any of the preceding claims, **characterised in that** the transfer element is designed as a band (1, 3, 10, 22).

8. Item of furniture according to any of the preceding claims, **characterised in that** the transfer element is designed as a cable (14) with a flattened outer portion (15).

9. Item of furniture according to any of the preceding claims, **characterised in that** redirecting means are provided for redirecting the transfer element (1, 3, 6, 10, 12, 14, 22, 27).

10. Item of furniture according to any of the preceding claims, **characterised in that** the transfer element has an essentially rigid portion, which is formed by a plurality of flexible parts fitted against one another.

11. Item of furniture according to any of the preceding claims, **characterised in that** the transfer element comprises at least two element parts (25, 26) separate from one another, which can be moved to fit against one another in particular according to the zipper principle.

12. Item of furniture according to any of the preceding claims, **characterised in that** the transfer element comprises at least two bands (25, 26), which have engaging means (25a, 26a) formed respectively on at least one side.

13. Item of furniture according to any of the preceding claims, **characterised in that** the transfer element is formed from at least two flexible bands (25, 26) with teeth (25a, 26a) formed respectively on one side, wherein the teeth (25a) of one band (25) are matched to the teeth (26a) of the other respective band (26) so that the two bands (25, 26) can be brought into engagement with one another via the teeth (25a, 26a).

14. Item of furniture according to the preceding claim 2, **characterised in that** the plurality of element parts (25, 26) can be wound up or unwound respectively at least in sections.

## Revendications

1. Meuble avec une première pièce de meuble qui peut être déplacée par entraînement par rapport à une deuxième pièce de meuble, avec un dispositif pour déplacer la première pièce de meuble par rapport à la deuxième pièce de meuble et avec une unité d'entraînement (17) au moyen de laquelle la première pièce de meuble peut être déplacée par entraînement par rapport à la deuxième pièce de meuble, des moyens de transmission avec un élément de transmission flexible allongé étant prévus pour appliquer une action d'entraînement à la première pièce de meuble, des forces de poussée et/ou de traction pouvant être transmises pour déplacer la première pièce de meuble au moyen de l'élément de transmission, l'élément de transmission (1, 3, 6, 10, 14, 22, 27) étant pourvu sur des parties substantielles d'un tronçon plat au moins approximativement plan et orienté dans le sens longitudinal, **caractérisé en ce qu'**un dispositif d'enroulement est prévu pour enrouler et/ou dérouler l'élément de transmission (1, 3, 6, 10, 12, 14, 22, 27).

2. Meuble selon la revendication 1, **caractérisés en ce que** l'élément de transmission (22) est formé de plusieurs parties d'élément (25, 26), en particulier de deux parties d'élément, les parties d'élément (25, 26) étant mises en contact les unes avec les autres pour appliquer l'action d'entraînement.

3. Meuble selon l'une des revendications précédentes, **caractérisés en ce qu'**il est prévu un engrenage (20, 21) qui interagit avec l'élément de transmission (22), en particulier avec le tronçon plat (25a, 26a), lors de l'application de l'action d'entraînement.

4. Meuble selon la revendication précédente 3, **caractérisés en ce que** l'élément de transmission (1, 3, 6, 10, 12, 14, 27) est pourvu d'un contour d'engagement pour l'engagement de l'engrenage.

5. Meuble selon l'une des revendications précédentes, **caractérisés en ce que** l'élément de transmission (1, 3, 6, 12) est muni d'au moins une percée (2, 4, 7, 13).

6. Meuble selon l'une des revendications précédentes, **caractérisés en ce que** des moyens de raidissement (5, 8, 11) sont prévus dans l'élément de transmission (3, 6, 10).

7. Meuble selon l'une des revendications précédentes, **caractérisés en ce que** l'élément de transmission est réalisé sous la forme d'une bande (1, 3, 10, 22).

8. Meuble selon l'une des revendications précédentes, **caractérisé en ce que** l'élément de transmission est conçu sous la forme d'un câble (14) avec une section extérieure aplatie (15).

9. Meuble selon l'une des revendications précédentes, **caractérisés en ce que** des moyens de déviation sont prévus pour dévier l'élément de transmission (1, 3, 6, 10, 12, 14, 22, 27).

10. Meuble selon l'une des revendications précédentes, **caractérisés en ce que** l'élément de transmission est muni d'une section sensiblement rigide qui est formée d'une pluralité de parties flexibles en contact les unes avec les autres.

11. Meuble selon l'une des revendications précédentes, **caractérisés en ce que** l'élément de transmission comprend au moins deux parties d'élément (25, 26) séparées l'une de l'autre qui peuvent être mises en contact l'une avec l'autre, en particulier selon le principe de la fermeture à glissière.

12. Meuble selon l'une des revendications précédentes, **caractérisé en ce que** l'élément de transmission comprend au moins deux bandes (25, 26) qui sont chacune munies de moyens d'engagement (25a, 26a) formés sur au moins un côté.

13. Meuble selon l'une des revendications précédentes, **caractérisé en ce que** l'élément de transmission est formé d'au moins deux bandes flexibles (25, 26) ayant chacune des dents (25a, 26a) formées sur un côté, les dents (25a) d'une bande (25) étant adaptées aux dents (26a) de l'autre bande (26) de telle sorte que les deux bandes (25, 26) peuvent être mises en prise l'une avec l'autre par l'intermédiaire des dents (25a, 26a).

14. Meuble selon la revendication 2 précédente, **caractérisés en ce que** les parties d'éléments (25, 26) peuvent être enroulées ou déroulées séparément, au moins par tronçons.
